# EUROPÄISCHE PATENTSCHRIFT

(11) **EP 3 982 339 B1**
(45) Veröffentlichungstag und Bekanntmachung des Hinweises auf die Patenterteilung: **29.11.2023**
(21) Anmeldenummer: 21201345.2
(22) Anmeldetag: 07.10.2021
(51) Int. Cl.: G07D 7/08

(54) **VERFAHREN UND VORRICHTUNG ZUR AKUSTISCHEN VERIFIKATION DER ECHTHEIT EINES AUSWEIS-, WERT- ODER SICHERHEITSDOKUMENTS**
METHOD AND DEVICE FOR THE ACOUSTIC VERIFICATION OF THE AUTHENTICITY OF AN IDENTITY, VALUE OR SECURITY DOCUMENT
PROCÉDÉ ET DISPOSITIF DE VÉRIFICATION ACOUSTIQUE DE L'AUTHENTICITÉ D'UN DOCUMENT D'IDENTIFICATION, DE VALEUR OU DE SÉCURITÉ

(30) Priorität: 08.10.2020 DE 102020126439
(43) Veröffentlichungstag der Anmeldung: 13.04.2022
(73) Patentinhaber: Bundesdruckerei GmbH, 10969 Berlin (DE)
(72) Erfinder: RABELER, Uwe, 30453 Hannover (DE); HERMMANN, Dr. Klaus, 30625 Hannover (DE); THATER, Marcel, 30952 Ronnenberg (DE); FOX, Thomas, 30916 Isernhagen (DE); SCHÜRING, Jan-Ole, 30827 Garbsen (DE)
(74) Vertreter: Hentrich Patent- & Rechtsanwaltspartnerschaft mbB

(56) Entgegenhaltungen:
- DE-A1-102011 117 239
- DE-A1-102011 121 912
- DE-A1-102011 121 913

## Beschreibung

Die Erfindung betrifft ein Verfahren und eine Vorrichtung zur akustischen Verifikation der Echtheit eines Ausweis-, Wert- oder Sicherheitsdokuments.

Ausweis-, Wert- oder Sicherheitsdokumente, dienen dazu, die Identität einer Person oder Sache oder einen Anspruch, beispielsweise auf Zahlung eines Geldbetrages oder auf Herausgabe eines Produktes oder Erbringung einer Dienstleistung, zu verifizieren. Hierzu ist sicherzustellen, dass das Dokument nicht oder nur mit erheblichem Aufwand imitiert, gefälscht oder verfälscht werden kann. Das Dokument enthält daher häufig Sicherheitsmerkmale, deren Nachahmung äußerst schwierig oder sogar praktisch unmöglich ist. Beispielsweise besteht das Dokument, wie Banknoten, aus einem nicht ohne weiteres verfügbaren Material. Zusätzlich oder alternativ können Sicherheitsmerkmale durch spezielle Farben, beispielsweise lumineszierende oder optisch variable Farben, optische Elemente, wie Kippbilder, Kinegramme, Linsen- oder Prismenarrays, ferner Guillochen, Melierfasern, Sicherheitsfäden und andere gebildet sein. Des Weiteren ist es häufig auch erforderlich, dass die Ausweis-, Wert- oder Sicherheitsdokumente einfach herstellbar sind und dass sie von sehbehinderten Personen erfasst werden können.

Die DE 10 2011 121 913 A1 beschreibt ein Verfahren und eine Einrichtung zur Prüfung eines Wertdokuments eines vorgegebenen Typs auf einen Verdacht für das Vorliegen einer Fälschung, insbesondere einer Stückelfälschung. Bei dem Verfahren wird wenigstens eine Ultraschalleigenschaft des Wertdokuments ortsaufgelöst erfasst unter Bildung von ortsabhängigen Messdaten. Wobei unter Verwendung der ortsabhängigen Messdaten geprüft wird, ob in einem vorgegebenen Prüfbereich des Wertdokuments zwei Flächenbereiche vorhanden sind, deren Ultraschalleigenschaften gemäß einem vorgegebenen Unterschiedskriterium voneinander abweichen.

Die DE 10 2011 117 239 A1 beschreibt ebenfalls ein Verfahren zur Untersuchung eines blatt- oder kartenförmigen Wertdokuments mit einem Sicherheitsmerkmal.

Das Verfahren dient zur Untersuchung eines bestimmten Typs von Wertdokumenten, nämlich Wertdokumenten mit wenigstens einem Sicherheitsmerkmal, das einen Hohlraum oder mehrere Hohlräume aufweist.

Die DE 10 2011 121 912 A1 beschreibt ebenfalls ein Verfahren und eine Vorrichtung zur Untersuchung eines Wertdokuments unter Nutzung von Ultraschallsensoren. Hierbei wird die Banknote zwischen den Sendern und den Empfängern hindurchgeführt und als akustische Eigenschaft die Ultraschalltransmission abgetastet.

Obwohl viele zur Anwendung kommende Sicherheitsmerkmale existieren, sind noch immer viele Fälschungen von Ausweis-, Wert- oder Sicherheitsdokumenten erfolgreich.

Eine Möglichkeit ein Ausweis-, Wert- oder Sicherheitsdokument zu fälschen besteht darin, personen- und/oder dokumentenspezifische Bereiche zu verändern durch das Hinzufügen von einzelnen Schichten zum Dokument oder durch das Ablösen von Schichten vom Dokument. Derartige Manipulationen lassen sich aber nicht immer zuverlässig genug mittels optischer Verifikationsmethoden erfassen.

Es ist daher die Aufgabe der vorliegenden Erfindung, ein Verfahren und eine Vorrichtung anzugeben, die verbesserte Detektion einer solchen Manipulation bieten.

Diese Aufgabe wird gelöst durch ein Verfahren mit den Merkmalen des Anspruchs 1 und durch eine Vorrichtung mit den Merkmalen des Anspruchs 8. Vorteilhafte Ausgestaltungen mit zweckmäßigen Weiterbildungen der Erfindung sind in den abhängigen Ansprüchen angegeben.

Das erfindungsgemäße Verfahren zur akustischen Verifikation der Echtheit eines Ausweis-, Wert- oder Sicherheitsdokuments umfasst insbesondere die folgenden Schritte: Zunächst wird das Ausweis-, Wert- oder Sicherheitsdokument bezüglich eines Schallemitters und eines Schalldetektors derart positioniert, dass vom Schallemitter emittierte Schallwellen auf das Ausweis-, Wert- oder Sicherheitsdokument auftreffen und vom Schalldetektor aus dem Ausweis-, Wert- oder Sicherheitsdokument austretende Schallwellen erfasst werden. Anschließend werden Schallwellen auf das Ausweis-, Wert- oder Sicherheitsdokument mittels des Schallemitters entsendet und eine von dem Ausweis-, Wert- oder Sicherheitsdokument bewirkte Schalldämpfung anhand der vom Schalldetektor erfassten Schallwellen bestimmt, wobei der Schallemitter und der Schalldetektor entlang einer vorgegebenen Trajektorie mit einer einen Stellmotor umfassenden Verstelleinrichtung verstellt werden, und wobei ein entlang der vorgegebenen Trajektorie auftretendes Schalldämpfungsprofil erfasst wird. Dieses erfasste

Schalldämpfungsprofil wird mit einem vorgegebenen Dämpfungsprofil verglichen und dann eine Manipulation des Ausweis-, Wert- oder Sicherheitsdokuments festgestellt, wenn das erfasste Schalldämpfungsprofil und das vorgegebene Dämpfungsprofil um einen Mindestwert voneinander abweichen. Wird dieser Mindestwert nicht erreicht, so ist umgekehrt auf die Echtheit des Ausweis-, Wert- oder Sicherheitsdokuments zu schließen, sofern ggfs. auch weitere Prüfverfahren, z.B. optische Prüfverfahren, keine Fälschung feststellen konnten.

Mit diesem Verfahren ist der Vorteil verbunden, dass nachträglich aufgeklebte oder laminierte Folien erkannt werden können, da sich das vom Schalldetektor erfasste Signal von demjenigen eines nicht manipulierten Ausweis-, Wert- oder Sicherheitsdokuments unterscheidet. Somit lassen sich also derartige Manipulationen auf einfache Weise erfassen. Vorzugsweise ergänzt dieses akustische Verfahren die bereits bekannten optischen Prüfverfahren, die in sogenannten "Full-Page-Readern" multispektrale optische Aufnahmen zur Erkennung von Fälschungen einsetzen.

Es hat sich als bevorzugt erwiesen, wenn dieses Prüfverfahren von einem Menschen nicht hörbar durchgeführt wird. Deshalb ist es sinnvoll, wenn der Schallemitter ausgebildet ist, Schallwellen im Ultraschallbereich zu emittieren, und wenn der Schalldetektor ausgebildet ist, Schallwellen im Ultraschallbereich zu erfassen.

Um die Fälschungserkennung zu verbessern, und um insbesondere Manipulationen an dem Ausweis-, Wert- oder Sicherheitsdokument zuverlässig detektieren zu können, werden der Schallemitter zusammen mit dem Schalldetektor sowie eine Oberfläche des Ausweis-, Wert- oder Sicherheitsdokuments entlang einer vorgegebenen Trajektorie relativ zueinander verstellt, wobei ein entlang der vorgegebenen Trajektorie auftretendes Schalldämpfungsprofil erfasst wird. Dieses entlang der Trajektorie erfasste Schalldämpfungsprofil wird dann zur Verifikation der Echtheit mit einem vorgegebenen Dämpfungsprofil verglichen.

Es hat sich als bevorzugt erwiesen, wenn das zum Vergleich herangezogene, vorgegebene Dämpfungsprofil anderweitig an dem Ausweis-, Wert- oder Sicherheitsdokument zur Verfügung gestellt ist, um dessen Echtheit zu verifizieren.

Durch das Abtasten entlang einer Trajektorie werden unterschiedliche Bereiche auf Manipulationen untersucht. Dabei ist es möglich, dass der Schallemitter und/oder der Schalldetektor verfahrbar gestaltet sind. Alternativ oder ergänzend kann auch das Ausweis-, Wert- oder Sicherheitsdokument bewegt werden, um die gewünschte Relativbewegung entlang der vorgegebenen Trajektorie zu bewirken.

Eine besonders zuverlässige Messung der Schalldämpfung lässt sich dadurch realisieren, dass der Schallemitter auf den Schalldetektor gerichtet ist, und dass das Ausweis-, Wert- oder Sicherheitsdokument zwischen dem Schallemitter und dem Schalldetektor positioniert wird. Somit ist also lediglich eine einzige Dämpfung beim Transmittieren der Schallwellen durch das Ausweis-, Wert- oder Sicherheitsdokument vorhanden und der Schalldetektor erhält damit ein zuverlässiges Signal vorgegebener Amplitude.

Alternativ ist aber auch die Möglichkeit vorhanden, dass der Schallemitter und der Schalldetektor in einem gemeinsamen Prüfkopf vorliegen, und dass das Ausweis-, Wert- oder Sicherheitsdokument zwischen dem Prüfkopf und einer Schallwellen reflektierenden Wand positioniert wird. Auf diese Weise transmittieren die Schallwellen durch das Ausweis-, Wert- oder Sicherheitsdokument zwei Mal, womit der Vorteil verbunden ist, dass eine deutlichere Dämpfung durch den Schalldetektor erfasst werden kann. Auf diese Weise lassen sich Falschzurückweisungen vermeiden.

Die in Verbindung mit dem erfindungsgemäßen Verfahren erläuterten Vorteile und vorteilhaften Wirkungen gelten in gleichem Maße für die erfindungsgemäße Vorrichtung.

Diese Vorrichtung zur akustischen Verifikation der Echtheit eines Ausweis-, Wert- oder Sicherheitsdokuments umfasst insbesondere einen Erfassungsraum, in dem zumindest ein Teil des Ausweis-, Wert- oder Sicherheitsdokuments einbringbar ist. Auf diesen Erfassungsraum ist ein Schallemitter gerichtet, der ausgebildet ist, Schallwellen auf das Ausweis-, Wert- oder Sicherheitsdokument zu entsenden. Ferner ist auf diesen Erfassungsraum ein Schalldetektor gerichtet, der ausgebildet ist, aus dem Ausweis-, Wert- oder Sicherheitsdokument tretende Schallwellen zu erfassen, wobei eine Verstelleinrichtung mit einem Stellmotor vorhanden und eingerichtet ist, um den Schallemitter zusammen mit dem Schalldetektor zu verstellen, wobei Schallemitter und Schalldetektor dazu ausgebildet sind, das Ausweis-, Wert- oder Sicherheitsdokument an seiner Oberfläche entlang einer vorgegebenen Trajektorie abzutasten. Die Vorrichtung umfasst ferner eine Auswerteeinrichtung, die ausgebildet ist, eine vom Ausweis-, Wert- oder Sicherheitsdokument bewirkte Schalldämpfung anhand der vom Schalldetektor erfassten Schallwellen zu bestimmen, das bewirkte Schalldämpfungsprofil mit einem vorgegebenen Dämpfungsprofil zu vergleichen und eine Manipulation des Ausweis-, Wert- oder Sicherheitsdokuments festzustellen, wenn das bewirkte Schalldämpfungsprofil und das vorgegebene Dämpfungsprofil um einen Mindestwert voneinander abweichen. Als Mindestwert kann beispielsweise ein Abweichen von 10%, vorzugsweise 5% gewertet werden, da auf diese Weise Toleranzen bei der Messung der Intensität der Schallwellen außer Betracht gelassen sind. Wird dieser Mindestwert nicht erreicht, so ist auf die Echtheit des Ausweis-, Wert- oder Sicherheitsdokuments zu schließen, sofern ggfs. auch weitere Prüfverfahren, z.B. optische Prüfverfahren, keine Fälschung feststellen konnten.

Es ist von Vorteil, wenn der Schallemitter ausgebildet ist, Schallwellen im Ultraschallbereich zu emittieren, und wenn der Schalldetektor ausgebildet ist, Schallwellen im Ultraschallbereich zu erfassen. Auf diese Weise nutzt die Vorrichtung also Schallwellen, die außerhalb des für einen Menschen hörbaren Bereichs liegen, so dass keine störenden Geräusche bei der Verifikation der Echtheit des Ausweis-, Wert- oder Sicherheitsdokuments auftreten.

Erfindungsgemäß umfasst die Vorrichtung geeignete Stellmotoren, derart, dass der Schallemitter und der Schalldetektor ausgebildet sind, das Ausweis-, Wert- oder Sicherheitsdokument an seiner Oberfläche entlang einer vorgegebenen Trajektorie abzutasten. Die Auswerteeinrichtung ist dann ausgebildet, ein entlang der vorgegebenen Trajektorie auftretendes Schalldämpfungsprofil zu erfassen und zur Verifikation der Echtheit mit einem vorgegebenen Dämpfungsprofil zu vergleichen. Mit einer derartigen Weitergestaltung der Vorrichtung ist der Vorteil einer verbesserten Erkennung von Manipulationen an dem Ausweis-, Wert- oder Sicherheitsdokument zu verzeichnen.

Um eine nicht allzu starke Dämpfung beim Transmittieren der Schallwellen durch das Ausweis-, Wert- oder Sicherheitsdokument hervorzurufen, hat es sich als vorteilhaft erwiesen, wenn der Schallemitter auf den Schalldetektor gerichtet ist, und wenn zumindest ein Teil des Ausweis-, Wert- oder Sicherheitsdokuments im Erfassungsraum zwischen dem Schallemitter und dem Schalldetektor positionierbar ist.

Es ist zur zuverlässigen Prüfung des Ausweis-, Wert- oder Sicherheitsdokuments manchmal erforderlich, dass dieses mehr oder weniger stationär in der Vorrichtung gelagert wird. In diesem Fall ist erfindungsgemäß vorgesehen, dass eine Verstelleinrichtung mit einem Stellmotor vorhanden und eingerichtet ist, den Schallemitter zusammen mit dem Schalldetektor zu verstellen.

Ein mehrfaches Durchlaufen des Ausweis-, Wert- oder Sicherheitsdokuments von den Schallwellen verbessert das Detektionsverhalten und glättet Fehler. In diesem Zuge ist es daher auch von Vorteil, wenn der Schallemitter und der Schalldetektor in einem gemeinsamen Prüfkopf vorliegen, und wenn zumindest ein Teil des Ausweis-, Wert- oder Sicherheitsdokuments im Erfassungsraum zwischen dem Prüfkopf und einer Schallwellen reflektierenden Wand positionierbar ist. Auf diese Weise emittiert also der Prüfkopf die Schallwelle, die durch das Ausweis-, Wert- oder Sicherheitsdokument transmittiert, um an der Wand reflektiert zu werden. Die an der Wand reflektierte Schallwelle tritt dann erneut durch das Ausweis-, Wert- oder Sicherheitsdokument hindurch, bevor es am Prüfkopf mit entsprechend reduzierter Intensität angelangt. Anhand der vorliegenden Dämpfung kann dann bestimmt werden, ob eine Manipulation des Ausweis-, Wert- oder Sicherheitsdokuments vorliegt. Auf diese Weise ist die Möglichkeit gegeben, dass das Ausweis-, Wert- oder Sicherheitsdokument von der Schallwelle genau zwei Mal durchlaufen wird.

Als Ausweis-, Wert- oder Sicherheitsdokument kommen beispielsweise ein Reisepass, ein Personalausweis, ein Führerschein oder eine andere ID-Karte oder ein Zugangskontrollausweis, ein Fahrzeugschein, ein Fahrzeugbrief, ein Visum, ein Scheck, sonstige Zahlungsmittel, insbesondere eine Banknote, eine Scheck-, eine Bank-, oder eine Kredit- oder Barzahlungskarte, eine Kundenkarte, eine Gesundheitskarte, eine Chipkarte, ein Firmenausweis, ein Berechtigungsnachweis, ein Mitgliedsausweis oder ein anderes ID-Dokument infrage.

Vorzugsweise liegt das Ausweis-, Wert- oder Sicherheitsdokument in ID 1-, ID 2-, ID 3- oder in irgendeinem anderen Format vor, beispielsweise in Heftform, wie bei einem passähnlichen Gegenstand. Das Ausweis-, Wert- oder Sicherheitsprodukt ist im Allgemeinen ein Laminat aus mehreren Dokumentenlagen, die passgenau unter Wärmeeinwirkung und unter erhöhtem Druck flächig miteinander verbunden sind. Diese Produkte sollen den normierten Anforderungen genügen, beispielsweise ISO 10373, ISO/IEC 7810, ISO 14443.

Vorzugsweise bestehen die Produktlagen aus einem Trägermaterial, das sich für eine Lamination eignet. Das Ausweis-, Wert- oder Sicherheitsdokument kann aber vorzugsweise aus einem Polymer gebildet sein, das ausgewählt ist aus einer Gruppe, umfassend Polycarbonat (PC), insbesondere Bisphenol A-Polycarbonat oder ein Polycarbonat, gebildet mit einem geminal disubstituierten Bis-(hydroxyphenyl)-cycloalkan, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate, und/oder Papier und/oder Pappe und/oder Glas und/oder Metall und/oder Keramik. Außerdem kann das Produkt auch aus mehreren dieser Materialien hergestellt sein. Bevorzugt besteht es aus PC oder PC/TPU/PC. Die Polymere können entweder gefüllt oder ungefüllt vorliegen. Im letzteren Falle sind sie vorzugsweise transparent oder transluzent. Falls die Polymere gefüllt sind, sind sie opak. Die vorstehenden Angaben beziehen sich sowohl auf miteinander zu verbindende Folien als auch auf Flüssigformulierungen, die auf ein Vorprodukt aufgebracht werden, wie einen Schutz- oder Decklack. Bevorzugt wird das Produkt aus drei bis zwölf, vorzugsweise vier bis zehn Folien, hergestellt. Die Folien können ferner Druckschichten tragen. Ein solcherart gebildetes Laminat kann abschließend ein- oder beidseitig mit dem Schutz- oder Decklack oder mit einer Folie überzogen werden. Die Folie kann insbesondere eine Kratzschutzfolie sein. Derart gebildete Overlaylagen schützen ein darunter angeordnetes Sicherheitsmerkmal und/oder verleihen dem Dokument die erforderliche Abriebfestigkeit.

Weitere Merkmale, Eigenschaften und Vorteile der vorliegenden Erfindung werden im Folgenden anhand von Ausführungsvarianten unter Bezugnahme auf die beigefügten Figuren näher beschrieben. Alle bisher und im Folgenden beschriebenen Merkmale sind dabei sowohl einzeln als auch in einer beliebigen Kombination miteinander vorteilhaft. Die im Folgenden beschriebenen Ausführungsvarianten stellen lediglich Beispiele dar, welche den Gegenstand der Erfindung jedoch nicht beschränken. Dabei zeigen:
- Fig. 1: eine Schnittansicht durch eine Vorrichtung zur akustischen Verifikation der Echtheit eines Ausweis-, Wert- oder Sicherheitsdokuments,
- Fig. 2: die Vorrichtung aus Figur 1, in die ein nicht manipuliertes Ausweis-, Wert- oder Sicherheitsdokument eingebracht ist,
- Fig. 3: das vom Schalldetektor erfasste Signal mit einer Signaldämpfung, die derjenigen des nicht manipulierten Ausweis-, Wert- oder Sicherheitsdokuments aus Figur 2 entspricht,
- Fig. 4: die Vorrichtung aus Figur 1, in die ein manipuliertes Ausweis-, Wert- oder Sicherheitsdokument eingebracht ist, und
- Fig. 5: das vom Schalldetektor erfasste Signal mit einer Signaldämpfung, die derjenigen des manipulierten Ausweis-, Wert- oder Sicherheitsdokuments aus Figur 4 entspricht.

In den Figuren ist eine Vorrichtung 100 zur akustischen Verifikation der Echtheit eines Ausweis-, Wert- oder Sicherheitsdokuments 102 gezeigt, die einen Erfassungsraum 108 aufweist, in den zumindest ein Teil des Ausweis-, Wert- oder Sicherheitsdokuments 102 eingebracht werden kann. Vorliegend ist der Erfassungsraum 108 derart ausgestaltet, dass er das vollständige Ausweis-, Wert- oder Sicherheitsdokument 102 aufnehmen kann, welches vorliegend rein exemplarisch als ein Personalausweis gebildet ist. Rein beispielhaft ist die Vorrichtung 100 mit einem Gehäuse gebildet, das einen Zuführschlitz zur Zuführung des Ausweis-, Wert- oder Sicherheitsdokuments 102 an den Erfassungsraum 108 gebildet ist.

Auf diesen Erfassungsraum 108 ist ein Schallemitter 104 gerichtet, der ausgebildet ist, Schallwellen aus dem Ultraschallbereich auf das Ausweis-, Wert- oder Sicherheitsdokument 102 zu entsenden. Auf den Schallemitter 104 und den Erfassungsraum 108 ist außerdem ein Schalldetektor 106 gerichtet, der ausgebildet ist, aus dem Ausweis-, Wert- oder Sicherheitsdokument 102 tretende Schallwellen aus dem Ultraschallbereich zu erfassen. Aufgrund der Emission von Schallwellen im Ultraschallbereich treten keine störenden Geräusche bei der Verifikation der Echtheit des Ausweis-, Wert- oder Sicherheitsdokuments 102 auf. Es sei aber angemerkt, dass die Vorrichtung 100 auch mit Schallwellen in einem für Menschen hörbaren Bereich arbeiten könnte.

Die Vorrichtung 100 umfasst außerdem eine Auswerteeinrichtung 110, die ausgebildet ist, eine vom Ausweis-, Wert- oder Sicherheitsdokument 102 bewirkte Schalldämpfung anhand der vom Schalldetektor 106 erfassten Schallwellen zu bestimmen. Die Auswerteeinrichtung 110 ist ferner ausgebildet, das erfasste Schalldämpfungsprofil mit einem vorgegebenen Dämpfungsprofil zu vergleichen und eine Manipulation des Ausweis-, Wert- oder Sicherheitsdokuments 102 festzustellen, wenn das erfasste Schalldämpfungsprofil und das vorgegebene Dämpfungsprofil um einen Mindestwert voneinander abweichen. Hierbei kann beispielsweise eine Abweichung von 10 Prozent angenommen werden, wobei eine Abweichung von 5 Prozent ein noch zuverlässigeres Prüfungsergebnis liefern kann.

Bei der Vorrichtung 100 ist außerdem eine nicht näher dargestellte Verstelleinrichtung mit einem Stellmotor für ein Verstellen des Schallemitters 104 zusammen mit dem Schalldetektor 106 vorhanden. Damit sind der Schallemitter 104 und der Schalldetektor 106 derart ausgebildet, das Ausweis-, Wert- oder Sicherheitsdokument 102 an seiner Oberfläche entlang einer vorgegebenen Trajektorie abzutasten. Die Auswerteeinrichtung 110 ist darüber hinaus ausgebildet, ein entlang der vorgegebenen Trajektorie auftretendes Schalldämpfungsprofil zu erfassen und zur Verifikation der Echtheit mit einem vorgegebenen Dämpfungsprofil zu vergleichen.

In Figur 2 ist ein nicht manipuliertes Ausweis-, Wert- oder Sicherheitsdokument 102 im Erfassungsraum 108 der Vorrichtung 100 angeordnet, wobei der Schallemitter 104 Schallwellen im Ultraschallbereich auf das Ausweis-, Wert- oder Sicherheitsdokument 102 entsendet. Der Schalldetektor 106 erfasst die Schallwellen, die aus dem Ausweis-, Wert- oder Sicherheitsdokument 102 - gedämpft - austreten, so dass die in Kommunikationsverbindung mit dem Schalldetektor 106 stehende Auswerteeinrichtung 110 überprüfen kann, ob eine Manipulation des Dokuments vorliegt oder nicht.

In Figur 3 ist exemplarisch das Intensitätsprofil illustriert, das von der Auswerteeinrichtung 110 erfasst wird, wenn ein nicht manipuliertes Ausweis-, Wert- oder Sicherheitsdokument 102 in den Erfassungsraum 108 eingebracht wird.

Im Bereich oder im Band "S0" für die Signalstärke des Detektors, in welchem so gut wie keine Minderung der Intensität oder so gut wie keine Schalldämpfung auftritt, transmittiert die Schallwelle lediglich durch Luft. Daraus ist zu schließen, dass kein Dokument im Erfassungsraum 108 positioniert ist. Es ist aber auch möglich, dass aufgrund einer erfolgten Manipulation ein so dünnes Ausweis-, Wert- oder Sicherheitsdokument 102 im Erfassungsraum 108 vorliegt, welches zu einer derart geringen Schalldämpfung führt.

Im Bereich oder im Band "S1" für die Signalstärke des Detektors ist eine Dämpfung zu registrieren, die derjenigen eines validen Dokuments entspricht, das - wie in Figur 2 gezeigt - in den Erfassungsraum 108 eingebracht wurde.

Es ist kein Signal im Bereich oder im Band "S2" für die Signalstärke des Detektors zu verzeichnen. Dieser Bereich "S2" deutete auf ein Manipulieren, beispielsweise durch das Hinzufügen einer Folie oder eines Klebstoffs, des Ausweis-, Wert- oder Sicherheitsdokuments 102 hin.

In Figur 4 ist in den Erfassungsraum 108 ein Ausweis-, Wert- oder Sicherheitsdokument 102 eingebracht, das im Bereich des Gesichtsbildes eine Manipulation, bspw. durch Aufkleben einer Folie aufweist.

Anhand von Figur 5 ist zu erkennen, dass aufgrund der Folie oder aufgrund von deren Klebstoff eine Dämpfung vorliegt, die sich bis in den Bereich "S2" erstreckt. Dies deutet also auf die zusätzliche Schicht, beispielsweise die Klebstoffschicht hin. Durch diese zusätzliche Schicht tritt nämlich eine zusätzliche Dämpfung auf, woraus sich auf eine Manipulation des Ausweis-, Wert- oder Sicherheitsdokuments 102 schließen lässt.

Im Unterschied zu den Vorrichtungen 100 nach Figuren 1, 2 und 4 wird eine nicht näher dargestellte weitere Vorrichtung 100 zur akustischen Verifikation der Echtheit eines Ausweis-, Wert- oder Sicherheitsdokuments 102 offenbart, bei welcher der Schallemitter 104 und der Schalldetektor 106 in einen gemeinsamen Prüfkopf integriert sind. Dieser Prüfkopf ist dann ebenfalls auf den Erfassungsraum 108 gerichtet, wobei auf der dem Prüfkopf abgewandten Seite des Erfassungsraums 108 und der dem Prüfkopf abgewandten Seite des Ausweis-, Wert- oder Sicherheitsdokuments 102 eine Wand vorliegt, die ausgebildet ist, um vom Prüfkopf emittierte Schallwellen zu reflektieren. Auf diese Weise tritt die vom Prüfkopf emittierte Schallwelle also ein erstes Mal durch das Ausweis-, Wert- oder Sicherheitsdokument 102 hindurch, wird an der Wand reflektiert, tritt ein zweites Mal durch das Ausweis-, Wert- oder Sicherheitsdokument 102 hindurch, bevor es dann vom Prüfkopf mit einer entsprechenden Reduktion der Signalstärke wieder detektiert werden kann, die unmittelbar mit der Schalldämpfung zusammenhängt.

Mit dem erfindungsgemäßen Verfahren und der erfindungsgemäßen Vorrichtung 100 ist der Vorteil verbunden, dass auf nicht-optische Weise, nämlich unter Ausnutzung der Akustik, eine Verifikation von Ausweis-, Wert- oder Sicherheitsdokumenten 102 möglich ist. Das Verfahren und die Vorrichtungen 100 der vorliegenden Erfindung können auch optische Verfahren und Vorrichtungen ergänzen, so dass eine verbesserte Fälschungserkennung möglich ist, insbesondere dann, wenn Klebefolien auf die Ausweis-, Wert- oder Sicherheitsdokumente 102 aufgebracht werden.

### BEZUGSZEICHENLISTE

- 100: Vorrichtung zur akustischen Echtheitsverifikation
- 102: Ausweis-, Wert- oder Sicherheitsdokument
- 104: Schallemitter
- 106: Schalldetektor
- 108: Erfassungsraum
- 110: Auswerteeinrichtung

## Patentansprüche

1. Verfahren zur akustischen Verifikation der Echtheit eines Ausweis-, Wert- oder Sicherheitsdokuments (102), umfassend die Schritte:
- Positionieren des Ausweis-, Wert- oder Sicherheitsdokuments (102) bezüglich eines Schallemitters (104) und eines Schalldetektors (106) derart, dass vom Schallemitter (104) emittierte Schallwellen auf das Ausweis-, Wert- oder Sicherheitsdokument (102) auftreffen und vom Schalldetektor (106) aus dem Ausweis-, Wert- oder Sicherheitsdokument (102) austretende Schallwellen erfasst werden,
- Entsenden von Schallwellen auf das Ausweis-, Wert- oder Sicherheitsdokument (102) mittels des Schallemitters (104) und Bestimmen einer von dem Ausweis-, Wert- oder Sicherheitsdokument (102) bewirkten Schalldämpfung anhand der vom Schalldetektor (106) erfassten Schallwellen, wobei der Schallemitter (104) und der Schalldetektor (106) entlang einer vorgegebenen Trajektorie mit einer einen Stellmotor umfassenden Verstelleinrichtung verstellt werden, und wobei ein entlang der vorgegebenen Trajektorie auftretendes Schalldämpfungsprofil erfasst wird,
- Vergleichen des erfassten Schalldämpfungsprofils mit einem vorgegebenen Dämpfungsprofil und
- Feststellen einer Manipulation des Ausweis-, Wert- oder Sicherheitsdokuments (102), wenn das erfasste Schalldämpfungsprofil und das vorgegebene Dämpfungsprofil um einen Mindestwert voneinander abweichen.

2. Verfahren nach Anspruch 1, **dadurch gekennzeichnet, dass** der Schallemitter (104) ausgebildet ist, Schallwellen im Ultraschallbereich zu emittieren, und dass der Schalldetektor (106) ausgebildet ist, Schallwellen im Ultraschallbereich zu erfassen.

3. Verfahren nach Anspruch 1 oder 2, **dadurch gekennzeichnet, dass** der Schallemitter (104) auf den Schalldetektor (106) gerichtet ist, und dass das Ausweis-, Wert- oder Sicherheitsdokument (102) zwischen dem Schallemitter (104) und dem Schalldetektor (106) positioniert wird.

4. Verfahren nach Anspruch 1 oder 2, **dadurch gekennzeichnet, dass** der Schallemitter (104) und der Schalldetektor (106) in einem gemeinsamen Prüfkopf vorliegen, und dass das Ausweis-, Wert- oder Sicherheitsdokument (102) zwischen dem Prüfkopf und einer Schallwellen reflektierenden Wand positioniert wird.

5. Verfahren nach Anspruch 4, **dadurch gekennzeichnet, dass** die Schallwellen das Ausweis-, Wert- oder Sicherheitsdokument (102) genau zwei Mal durchlaufen, bevor der transmittierte Anteil der Schallwellen erfasst wird.

6. Verfahren nach einem der Ansprüche 1 bis 5, **dadurch gekennzeichnet, dass** der Mindestwert einer Abweichung der bewirkten Schalldämpfung von dem vorgegebenen Dämpfungswert von 10% entspricht.

7. Verfahren nach einem der Ansprüche 1 bis 5, **dadurch gekennzeichnet, dass** der Mindestwert einer Abweichung der bewirkten Schalldämpfung von dem vorgegebenen Dämpfungswert von 5% entspricht.

8. Vorrichtung (100) zur akustischen Verifikation der Echtheit eines Ausweis-, Wert- oder Sicherheitsdokuments (102),
mit einem Erfassungsraum (108), in den zumindest ein Teil des Ausweis-, Wert- oder Sicherheitsdokuments (102) einbringbar ist,
mit einem auf den Erfassungsraum (108) gerichteten Schallemitter (104), der ausgebildet ist, Schallwellen auf das Ausweis-, Wert- oder Sicherheitsdokument (102) zu entsenden,
mit einem auf den Erfassungsraum (108) gerichteten Schalldetektor (106), der ausgebildet ist, aus dem Ausweis-, Wert- oder Sicherheitsdokument (102) tretende Schallwellen zu erfassen, wobei eine Verstelleinrichtung mit einem Stellmotor vorhanden und eingerichtet ist, um den Schallemitter (104) zusammen mit dem Schalldetektor (106) zu verstellen, wobei der Schallemitter (104) und der Schalldetektor (106) dazu ausgebildet sind, das Ausweis-, Wert- oder Sicherheitsdokument (102) an seiner Oberfläche entlang einer vorgegebenen Trajektorie abzutasten, und mit einer Auswerteeinrichtung (110), die ausgebildet ist:
- eine vom Ausweis-, Wert- oder Sicherheitsdokument (102) bewirkte Schalldämpfung anhand der vom Schalldetektor (106) erfassten Schallwellen zu bestimmen,
- das bewirkte Schalldämpfungsprofil mit einem vorgegebenen Dämpfungsprofil zu vergleichen und
- eine Manipulation des Ausweis-, Wert- oder Sicherheitsdokuments (102) festzustellen, wenn das bewirkte Schalldämpfungsprofil und das vorgegebene Dämpfungsprofil um einen Mindestwert voneinander abweichen.

9. Vorrichtung (100) nach Anspruch 8, **dadurch gekennzeichnet, dass** der Schallemitter (104) ausgebildet ist, Schallwellen im Ultraschallbereich zu emittieren, und dass der Schalldetektor (106) ausgebildet ist, Schallwellen im Ultraschallbereich zu erfassen.

10. Vorrichtung (100) nach einem der Ansprüche 8 oder 9, **dadurch gekennzeichnet, dass** der Schallemitter (104) auf den Schalldetektor (106) gerichtet ist, und dass zumindest ein Teil des Ausweis-, Wert- oder Sicherheitsdokuments (102) im Erfassungsraum (108) zwischen dem Schallemitter (104) und dem Schalldetektor (106) positionierbar ist.

11. Vorrichtung (100) nach einem der Ansprüche 8 bis 10, **dadurch gekennzeichnet, dass** der Schallemitter (104) und der Schalldetektor (106) in einem gemeinsamen Prüfkopf vorliegen, und dass zumindest ein Teil des Ausweis-, Wert- oder Sicherheitsdokuments (102) im Erfassungsraum (108) zwischen dem Prüfkopf und einer Schallwellen reflektierenden Wand positionierbar ist.

## Claims

1. A Method for acoustically verifying the authenticity of an identification, value or security document (102), comprising the steps of:
- positioning the identification, value or security document (102) with respect to a sound emitter (104) and a sound detector (106) in such a way that sound waves emitted by the sound emitter (104) impinge on the identification, value or security document (102) and sound waves emerging from the identification, value or security document (102) are detected by the sound detector (106),
- emitting sound waves onto the identification, value or security document (102) by means of the sound emitter (104) and determining a sound attenuation caused by the identification, value or security document (102) on the basis of the sound waves detected by the sound detector (106), wherein the sound emitter (104) and the sound detector (106) are adjusting device comprising a servomotor, and wherein a sound attenuation profile occurring along the predetermined trajectory is sensed,
- comparing the sensed sound attenuation profile to a predetermined attenuation profile; and
- detecting a manipulation of the identification, value or security document (102) when the sensed sound attenuation profile and the predetermined attenuation profile differ by a minimum value.

2. The method of claim 1, **characterized in that** the sound emitter (104) is adapted to emit sound emitter (104) is adapted to emit sound waves in the ultrasonic range, and **in that** the sound detector (106) is adapted to detect sound waves in the ultrasonic range.

3. The method of claim 1 or 2, **characterized in that** the sound emitter (104) is directed toward the sound detector (106), and **in that** the identification, value or security document (102) is positioned between the sound emitter (104) and the sound detector (106).

4. The method according to claim 1 or 2, **characterized in that** the sound emitter (104) and the sound detector (106) are present in a common test head, and that the identification, value or security document (102) is positioned between the test head and a wall reflecting sound waves.

5. The method of claim 4, **characterized in that** the sound waves pass through the identification, value or security document (102) exactly two times before the transmitted portion of the sound waves is detected.

6. The method according to any of claims 1 to 5, **characterized in that** the minimum value corresponds to a deviation of the effected sound attenuation from the predetermined attenuation value of 10%.

7. The method according to any of claims 1 to 5, **characterized in that** the minimum value corresponds to a deviation of the effected sound attenuation from the predetermined attenuation value of 5%.

8. A device (100) for acoustic verification of the authenticity of an identity, value or security document (102), with a detection space (108), into which at least a part of the identity, value or security document (102) can be inserted, with an sound emitter (104) directed towards the detection space (108), which is designed to emit sound waves onto the identity, value or security document (102) with a sound detector (106) directed towards the detection space (108), which is designed to detect sound waves emerging from the identity, value or security document (102), wherein an adjusting device with a servomotor is present and set up in order to adjust the sound emitter (104) together with the sound detector (106), the sound emitter (104) and the sound detector (106) being designed to scan the surface of the identity document (102) along a predetermined trajectory, and having an evaluation device (110) which is designed to
- sensing a sound attenuation caused by the identity, value or security document (102) on the basis of the sound waves detected by the sound detector (106),
- comparing the sensed sound attenuation profile with a predetermined attenuation profile, and
- detecting a manipulation of the identification, value or security document (102) if the sensed sound attenuation profile and the predetermined attenuation profile differ by a minimum value.

9. The device (100) of claim 8, **characterized in that** the sound emitter (104) is configured to emit sound waves in the ultrasonic range, and **in that** the sound detector (106) is configured to detect sound waves in the ultrasonic range.

10. The device (100) of any one of claims 8 or 9, **characterized in that** the sound emitter (104) is directed toward the sound detector (106), and **in that** at least a portion of the identification, value, or security document (102) is positionable in the detection space (108) between the sound emitter (104) and the sound detector (106).

11. The device (100) of any one of claims 8 to 10, **characterized in that** the sound emitter (104) and the sound detector (106) are present in a common test head, and **in that** at least a portion of the identification, value or security document (102) is positionable in the detection space (108) between the test head and a wall reflecting sound waves.

## Revendications

1. Procédé de vérification acoustique de l'authenticité d'une pièce d'identité, d'un document de valeur ou de sécurité (102), comprenant les étapes de :
- positionnement de la pièce d'identité, du document de valeur ou de sécurité (102) par rapport à un émetteur acoustique (104) et un détecteur acoustique (106) de telle sorte que des ondes acoustiques émises par l'émetteur acoustique (104) frappent la pièce d'identité, le document de valeur ou de sécurité (102) et les ondes acoustiques émanant de la pièce d'identité, du document de valeur ou de sécurité (102) sont détectées par le détecteur acoustique (106),
- envoi d'ondes acoustiques sur la pièce d'identité, le document de valeur ou de sécurité (102) au moyen de l'émetteur acoustique (104) et détermination d'une atténuation acoustique provoquée par la pièce d'identité, le document de valeur ou de sécurité (102) à l'aide des ondes acoustiques détectées par le détecteur acoustique (106), dans lequel l'émetteur acoustique (104) et le détecteur acoustique (106) sont réglés le long d'une trajectoire prédéfinie avec un appareil de réglage comprenant un servomoteur, et dans lequel un profil d'atténuation acoustique émanant le long de la trajectoire prédéfinie est détecté,
- comparaison du profil d'atténuation acoustique détecté avec un profil d'atténuation prédéfini et
- constatation d'une manipulation de la pièce d'identité, du document de valeur ou de sécurité (102), lorsque le profil d'atténuation acoustique détecté et le profil d'atténuation prédéfini diffèrent l'un de l'autre d'une valeur minimale.

2. Procédé selon la revendication 1, **caractérisé en ce que** l'émetteur acoustique (104) est conçu pour émettre des ondes acoustiques dans la plage des ultrasons, et **en ce que** le détecteur acoustique (106) est conçu pour détecter des ondes acoustiques dans la plage des ultrasons.

3. Procédé selon la revendication 1 ou 2, **caractérisé en ce que** l'émetteur acoustique (104) est dirigé vers le détecteur acoustique (106), et **en ce que** la pièce d'identité, le document de valeur ou de sécurité (102) est positionné(e) entre l'émetteur acoustique (104) et le détecteur acoustique (106).

4. Procédé selon la revendication 1 ou 2, **caractérisé en ce que** l'émetteur acoustique (104) et le détecteur acoustique (106) se trouvent dans une tête de contrôle commune, et **en ce que** la pièce d'identité, le document de valeur ou de sécurité (102) est positionné(e) entre la tête de contrôle et une paroi réfléchissant les ondes acoustiques.

5. Procédé selon la revendication 4, **caractérisé en ce que** les ondes acoustiques traversent exactement deux fois la pièce d'identité, le document de valeur ou de sécurité (102), avant que la proportion transmise d'ondes acoustiques ne soit détectée.

6. Procédé selon l'une quelconque des revendications 1 à 5, **caractérisé en ce que** la valeur minimale correspond à une différence de l'atténuation acoustique provoquée par rapport à la valeur d'atténuation prédéfinie de 10 %.

7. Procédé selon l'une quelconque des revendications 1 à 5, **caractérisé en ce que** la valeur minimale correspond à une différence de l'atténuation acoustique provoquée par rapport à la valeur d'atténuation prédéfinie de 5 %.

8. Dispositif (100) pour la vérification acoustique de l'authenticité d'une pièce d'identité, d'un document de valeur ou de sécurité (102),
avec un espace de détection (108), dans lequel au moins une partie de la pièce d'identité, du document de valeur ou de sécurité (102) peut être introduite, avec un émetteur acoustique (104) dirigé vers l'espace de détection (108), qui est conçu pour envoyer des ondes acoustiques sur la pièce d'identité, le document de valeur ou de sécurité (102),
avec un détecteur acoustique (106) dirigé sur l'espace de détection (108), qui est conçu pour détecter des ondes acoustiques émanant de la pièce d'identité, du document de valeur ou de sécurité (102), dans lequel un appareil de réglage est présent avec un servomoteur et configuré pour régler l'émetteur acoustique (104) en même temps que le détecteur acoustique (106), dans lequel l'émetteur acoustique (104) et le détecteur acoustique (106) sont conçus pour balayer la pièce d'identité, le document de valeur ou de sécurité (102) à sa surface le long d'une trajectoire prédéfinie, et avec un appareil d'évaluation (110), qui est conçu pour :
- déterminer une atténuation acoustique provoquée par la pièce d'identité, le document de valeur ou de sécurité (102) à l'aide des ondes acoustiques détectées par le détecteur acoustique (106),
- comparer le profil d'atténuation acoustique provoqué à un profil d'atténuation prédéfini et
- constater une manipulation de la pièce d'identité, du document de valeur ou de sécurité (102), lorsque le profil d'atténuation acoustique provoqué et le profil d'atténuation prédéfini diffèrent l'un de l'autre d'une valeur minimale.

9. Dispositif (100) selon la revendication 8, **caractérisé en ce que** l'émetteur acoustique (104) est conçu pour émettre des ondes acoustiques dans la plage des ultrasons, et **en ce que** le détecteur acoustique (106) est conçu pour détecter des ondes acoustiques dans la plage des ultrasons.

10. Dispositif (100) selon l'une quelconque des revendications 8 ou 9, **caractérisé en ce que** l'émetteur acoustique (104) est dirigé vers le détecteur acoustique (106), et **en ce qu'**au moins une partie de la pièce d'identité, du document de valeur ou de sécurité (102) peut être positionnée dans l'espace de détection (108) entre l'émetteur acoustique (104) et le détecteur acoustique (106).

11. Dispositif (100) selon l'une quelconque des revendications 8 à 10, **caractérisé en ce que** l'émetteur acoustique (104) et le détecteur acoustique (106) se trouvent dans une tête de contrôle commune, et **en ce qu'**au moins une partie de la pièce d'identité, du document de valeur ou de sécurité (102) peut être positionnée dans l'espace de détection (108) entre la tête de contrôle et une paroi réfléchissant les ondes acoustiques.
